# FASCICULE DE BREVET EUROPEEN

(11) **EP 2 122 101 B1**
(45) Date de publication et mention de la délivrance du brevet: **03.07.2013**
(21) Numéro de dépôt: 08708515.5
(22) Date de dépôt: 31.01.2008
(51) Int. Cl.: E06B 9/13, E06B 9/58

(54) **DISPOSITIF A RIDEAU ENROULABLE**
VORRICHTUNG MIT AUFWICKELBAREM VORHANG
DEVICE WITH A ROLLER SHUTTER

(30) Priorité: 07.02.2007 EP 07101852
(43) Date de publication de la demande: 25.11.2009
(73) Titulaire: Dynaco Europe NV, 9310 Moorsel (BE)
(72) Inventeur: COENRAETS, Benoit, B-1050 Bruxelles (BE)
(74) Mandataire: Callewaert, Koen
(86) Numéro de dépôt international: PCT/EP2008/051204
(87) Numéro de publication internationale: WO 2008/101780

(56) Documents cités:
- EP-A- 1 460 231
- WO-A-03/048497
- DE-A1- 19 636 176

## Description

La présente invention est relative à un rideau, présentant des bords latéraux flexibles, pouvant s'enrouler et se dérouler entre une position de fermeture et une position d'ouverture. On connaît les documents DE 19636176 A1, EP 1460231 A2 et WO 03/048497 A1.

Il s'agit d'un rideau qui comprend sur chacune de ses faces à proximité de ses bords latéraux une courroie, ces deux courroies, présentant des dents, étant situées en regard l'une de l'autre de manière à pouvoir s'engrener l'une avec l'autre lors de l'enroulement du rideau.

Il est important que, lors du déroulement du rideau, on puisse exercer sur celui-ci suivant une direction parallèle à ses bords latéraux une force suffisamment importante. Pour certaines applications, l'on doit pouvoir exercer une force de poussée sur les bords latéraux du rideau suivant leur direction longitudinale lors de l'enroulement du rideau.

Ainsi, un des buts essentiels de la présente invention est de proposer à ce problème une solution très efficace, même pour des rideaux devant se déplacer à des vitesses très importantes.

A cet effet, suivant l'invention, au moins une de ces courroies comprend des dents présentant au moins un creux dans lequel au moins une partie des dents de l'autre courroie peut s'engager d'une manière telle à pouvoir accrocher les deux courroies les unes aux autres et à permettre à une de ces courroies de pousser sur l'autre courroie dans le sens de leur longueur pour déplacer le rideau lors de son déroulement de sa position d'ouverture vers sa position de fermeture ou lors de son enroulement.

Dans une forme de réalisation préférentielle de l'invention, les deux courroies précitées sont crantées et présentent des dents en forme de dents de scie.

Suivant une forme de réalisation intéressante de l'invention, les deux courroies précitées sont crantées et présentent des dents ayant l'allure de crampons.

D'autres détails et particularités de l'invention ressortiront de la description, donnée ci-après, à titre d'exemples non limitatifs, de plusieurs formes de réalisation particulières d'un dispositif à rideau enroulable, suivant l'invention, avec référence aux figures annexées.
La figure 1 est une vue en perspective d'une partie du bord latéral d'un rideau d'un dispositif, suivant une première forme de réalisation de l'invention.
La figure 2 est une coupe longitudinale d'une partie du rideau de cette première forme de réalisation dans une position enroulée.
La figure 3 est une coupe longitudinale au niveau des courroies d'une partie enroulée d'un rideau suivant une deuxième forme de réalisation particulière de l'invention.
La figure 4 est une vue en perspective d'une partie du bord latéral du rideau de la figure 3.
La figure 5 est une vue en perspective analogue à celle de la figure 4 d'une partie du bord latéral d'un rideau, suivant une variante du dispositif suivant l'invention.
La figure 6 représente très schématiquement une coupe transversale d'une première application du dispositif à rideau, suivant l'invention, monté devant une baie.
La figure 7 représente très schématiquement une coupe transversale d'une deuxième application du dispositif à rideau, suivant l'invention, monté devant une baie.

Dans les différentes figures, les mêmes chiffres de référence se rapportent à des éléments analogues ou identiques.

D'une façon générale, l'invention concerne un dispositif à rideau enroulable destiné à la fermeture d'une baie ou toute autre ouverture, comme une baie de porte ou de fenêtre, du volume de chargement d'un véhicule, tel qu'un camion ou d'un bateau, au recouvrement d'une piscine, etc.

Le rideau précité présente des bords latéraux qui sont de préférence réalisé en une matière flexible. Ce rideau est p.e. formé par une bâche, un filet, une succession de lamelles articulées les unes aux autres s'étendant perpendiculairement à sa direction de déplacement et bordées latéralement par une zone souple pourvue de courroies crantées, etc.

Ce dispositif se caractérise par le fait qu'au moins une de ces courroies comprend des dents présentant au moins un creux dans lequel au moins une partie des dents de l'autre courroie peut s'engager d'une manière telle à pouvoir accrocher les deux courroies les unes aux autres et à permettre à une de ces courroies de pousser sur l'autre courroie dans le sens de leur longueur pour déplacer le rideau lors de son déroulement de sa position d'ouverture vers sa position de fermeture. Lors de ce déroulement, les courroies ne se décrochent pas dans la partie enroulée du rideau de sorte que les spires successives de cette partie enroulée restent fixées les unes aux autres. Les courroies se décrochent seulement à l'endroit où le rideau passe de l'état enroulé à l'état déroulé.

Les figures 1 et 2 concernent une première forme de réalisation du dispositif suivant l'invention.

Dans cette forme de réalisation, on représente une partie d'un rideau 1 dont sur chacune de ses faces est fixée une courroie crantée 2 et 3. Ces courroies 2 et 3 se situent au bord latéral 4 du rideau 1 en regard l'une de l'autre de manière à pouvoir s'engrener l'une avec l'autre lors de l'enroulement du rideau 1, comme représenté à la figure 2 où le rideau 1 est enroulé sur un tambour 7. Le tambour 7 est de préférence formé par un cylindre dont la largeur correspond à la largeur du rideau 1.

Dans cette forme de réalisation les dents 5 et 6 de ces courroies 2 et 3 ont l'allure de crampons.

Ainsi, ces dents 5 et 6 présentent un creux 8, respectivement 9, et une partie saillante 10, respectivement 11. Les parties saillantes 10 et 11 des dents 5 et 6 surplombent les creux correspondants 8 et 9 de ces dents dans la direction longitudinale des courroies 2 et 3.

La forme de ces creux 8,9 et des parties saillantes 10,11 est telle que la partie saillante 10 des dents 5 d'une des courroies 2 puisse s'engrener et s'accrocher dans le creux 9 des dents 6 de l'autre courroie 3 et vice-versa lors de l'enroulement du rideau 1. Les dents 5 et 6 présentent, de préférence, une forme identique, alors que la partie saillante des dents 5 est orientée dans un sens opposé à celui des dents 6.

Ceci est également le cas pour la distance entre deux dents consécutives 5 qui est adaptée à celle entre les dents 6, notamment les entailles 12 prévues entre ces dents.

La figure 3 concerne une deuxième forme de réalisation qui diffère par rapport à celle des figures 1 et 2, par la forme des dents.

En effet, dans la figure 3, les dents 5 et 6, séparées par des entailles 12, présentent une section suivant la direction longitudinale des courroies 2 et 3 ayant une allure trapézoïdale.

De cette façon, ces dents présentent une face transversale inclinée suivant un angle pointu (α) et forment également des crampons ayant sensiblement la même fonction que dans la première forme de réalisation. L'angle pointu (α) est de préférence compris entre 10° et 40° et est avantageusement de l'ordre de 20°. Plus concrètement, dans la figure 3, les dents 5 et 6 présentent, en particulier, une section suivant la direction longitudinale des courroies 2 et 3 ayant l'allure d'un parallélogramme.

L'angle pointu (α) est, en particulier, choisi de manière à éviter que les extrémités ou les parties saillantes 10 et 11 d'une courroie 2 ne frottent sur les parties saillantes de l'autre courroie 3 lors du déroulement ou de l'enroulement du rideau 1. Ainsi, il est évité que ces parties saillantes 10 et 11 des dents 5 et 6 se déforment ou soient endommagées à l'endroit où la partie déroulée du rideau 1 est en contact avec la partie enroulée du celui-ci.

L'inclinaison des dents 5 de la courroie 2 est opposée à celle des dents 6 de la courroie 3 pour permettre aux dents de la courroie 3 de s'appuyer contre les dents 5 de la courroie 2 lors du déroulement du volet, comme indiqué par la flèche 13.

La largeur « a » des entailles 12, dans le sens de la longueur des courroies 2 et 3 est supérieure à la largeur correspondante « b » des dents 5 et 6.

Ceci a comme avantage que l'on évite que des particules de matière, telle que de la poussière, puissent s'accumuler dans ces entailles 12 et gêner l'engrènement des dents 5 et 6. En particulier, par la présence d'un espace libre dans ces entailles 12 entre les dents 5 et 6, l'on constate que de telles particules de matière sont automatiquement évacuées des entailles 12 lors de l'engrènement des courroies 2 et 3 l'une avec l'autre.

Dans une première variante du dispositif suivant l'invention, non représentée, les dents présentent un plan de symétrie perpendiculaire au sens longitudinal des courroies, de sorte qu'un creux et une partie saillante sont prévus aux côtés opposés des dents suivant ce sens longitudinal.

Ainsi, on obtient un double accrochage entre les dents d'une courroie et celles de l'autre courroie.

Dans une autre variante du dispositif suivant l'invention telle que représentée à la figure 5, la largeur « a » des entailles 12 à la base de celles-ci et dans le sens de la longueur des courroies 2 et 3 correspond sensiblement à la largeur correspondante « b » des dents 5 et 6. Ainsi, l'on obtient un accrochage des dents 5 et 6 dans les entailles 12 correspondantes qui est relativement solide, en comparaison avec les formes de réalisation précédentes, étant donné que les dents 5 et 6 sont serrées dans ces dernières lors de l'enroulement du rideau.

Les dents 5 et 6 des courroies 2 et 3 présentent une face latérale qui s'étend sensiblement perpendiculairement par rapport à la direction longitudinale des courroies et une face opposée qui est inclinée suivant un angle pointu (α), par exemple de l'ordre de 20°, par rapport à cette direction. Par conséquent, les dents 5 et 6 présentent une section ayant une allure trapézoïdale suivant la direction longitudinale des courroies 2 et 3.

Dans la figure 6 une première application très intéressante du dispositif à rideau, suivant l'invention, est représentée. Dans cette application le dispositif à rideau est monté en regard d'une baie 14 prévue dans une paroi 15.

Le dispositif coopère avec un tambour d'entraînement 16 qui est formé par un cylindre dont la largeur correspond sensiblement à la largeur du rideau 1 et dont les extrémités sont pourvues d'une succession de dents 17 s'étendant suivant sa périphérique.

En regard de ce tambour d'entraînement 16 est monté un tambour d'enroulement 7 de sorte que le tambour d'entraînement 16 est situé entre la baie 14 ou la paroi 15 et le tambour 7.

Comme représenté dans la figure 6, le rideau 1 s'étend en regard de la baie 14 et est guidé ensuite sur une partie de la périphérie du tambour d'entraînement 16. De ce tambour d'entraînement 16 le rideau 1 se dirige vers le tambour 7 autour duquel il est enroulé pour l'amener dans sa position d'ouverture.

Les bords latéraux du rideau 1 sont, par exemple, pourvus de courroies crantées 2 et 3, comme représenté dans la figure 4, et coopèrent avec les dents 17 du tambour d'entraînement 16. En particulier, les dents 5 de la courroie 2 qui est orientée vers le tambour d'entraînement 16 s'engrènent avec les dents 17 de ce tambour 16. Ainsi, lors de la mise en mouvement du tambour d'entraînement 16 par, par exemple, un moteur non représenté dans la figure 6, le rideau 1 se déplace vers sa position d'ouverture ou sa position de fermeture.

Pour la clarté de la figure 6, qui est une représentation schématique, les courroies 2 et 3 n'y ont pas été représentées.

Lors du déplacement du rideau 1 vers sa position d'ouverture le tambour 16 est entraîné suivant la direction de la flèche 18 de sorte qu'une force de poussée est exercée sur les bords latéraux du rideau 1, en particulier sur la courroie 2 suivant sa direction longitudinale. Ainsi, le tambour d'enroulement 7, qui peut tourner librement autour de son axe central 20, est également entraîné, de sorte que le rideau 1 est enroulé autour de ce tambour 7.

Grâce au fait que les dents des deux courroies 2 et 3, pourvues des deux côtés du rideau 1, s'engrènent, les spires successives de la partie du rideau 1 qui est enroulée autour du tambour d'enroulement 7 sont fixées l'une à l'autre et forment un rouleau compact. Ceci permet que le tambour d'enroulement 7 soit entraîné autour de son axe uniquement par l'action de la force de poussée qui est exercée par les bords latéraux du rideau 1.

Dans la figure 7, une deuxième application du dispositif à rideau, suivant l'invention, est représentée. Ce dispositif comprend un tambour d'enroulement 7 qui est entraîné autour de son axe par un moteur non représenté. Le tambour 7 est monté en regard d'une paroi 15 au-dessus d'une baie 14 de sorte que cette dernière peut être fermée par le déroulement du rideau 1.

Le rideau 1 est pourvu à ses bords latéraux de courroies comme il est représenté, par exemple, à la figure 1 ou la figure 4.

Ainsi, les spires successives du rouleau formé par la partie du rideau 1 qui est enroulée autour du tambour 7 sont fixées l'une à l'autre par l'engrènement des dents 5 et 6 des courroies 2 et 3 correspondantes.

Lors du déroulement du rideau 1 vers sa position de fermeture, les spires successives restent fixées l'une à l'autre jusqu'à l'endroit où le rideau 1 se dégage du rouleau et se déplace approximativement verticalement en regard de la paroi 15 et de la baie 14.

Ceci est particulièrement important lorsque les bords latéraux du rideau 1 sont guidés par des glissières prévues de part et d'autre de la baie 14. Dans un tel cas une force de poussée est exercée par le tambour 7 sur les bords latéraux du rideau suivant la direction longitudinale de ces derniers permettant de vaincre les forces de frottement dans les glissières. Il est clair que, lorsque les spires successives du rouleau ne sont pas fixées l'une à l'autre ceci n'est pas possible.

Comme dans la figure 6, les courroies 2 et 3 n'ont également pas été représentées dans la figure 7.

Il est bien entendu que la présente invention n'est pas limitée aux différentes formes de réalisation décrites ci-dessus et dont certaines ont été représentées dans les dessins annexés mais que bien d'autres variantes peuvent être envisagées sans sortir du cadre de cette invention.

C'est ainsi que la forme des dents et notamment des moyens pour l'accrochage des dents d'une courroie à celles de l'autre courroie peuvent varier entre de larges limites.

## Revendications

1. Dispositif à rideau pouvant s'enrouler et se dérouler entre une positon de fermeture et une position d'ouverture, ce rideau (1) comprenant par rapport à chacune de ses faces une courroie (2,3), chaque courroie (2,3) présentant des dents (5,6) successives suivant sa direction longitudinale, les courroies (2,3) étant situées en regard l'une de l'autre de manière à pouvoir s'engrener l'une avec l'autre lors de l'enroulement du rideau (1), **caractérisé en ce qu'**au moins une de ces courroies (2,3) comprend des dents (5,6) présentant au moins un creux (8,9) dans lequel au moins une partie saillante (10,11) des dents (5,6) de l'autre courroie (2,3) peut s'engager d'une manière telle à pouvoir accrocher les deux courroies (2,3) les unes aux autres et à permettre à une de ces courroies (2,3) de pousser sur l'autre courroie (2,3) dans le sens de leur longueur.

2. Dispositif suivant la revendication 1, **caractérisé en ce que** les parties saillantes (10,11) des dents (5,6) surplombent les creux (8,9) de ces dernières dans la direction longitudinale des courroies (2,3).

3. Dispositif suivant l'une ou l'autre des revendications 1 et 2, **caractérisé en ce que** les courroies (2,3) sont crantées et présentent des dents (5,6) en forme de dents de scie.

4. Dispositif suivant l'une ou l'autre des revendications 1 et 2, **caractérisé en ce que** les courroies (2,3) sont crantées et présentent des dents (5,6), séparés par des entailles (12), ces dents ayant une section suivant la direction longitudinale des courroies (2,3) ayant une allure trapézoïdale, en particulier l'allure d'un parallélogramme.

5. Dispositif suivant l'une ou l'autre des revendications 1 et 2, **caractérisé en ce que** ces deux courroies (2,3) sont crantées et présentent des dents (5,6) ayant l'allure de crampons.

6. Dispositif suivant l'une quelconque des revendications 1 à 5, **caractérisé en ce que** les dents (5,6) présentent une face transversale inclinée suivant un angle pointu (α) par rapport à la direction longitudinale des courroies (2,3) et par rapport au plan du rideau (1), l'inclinaison de cette face des dents (5) d'une courroie (2) fixée sur une des faces du rideau (1) étant opposée à l'inclinaison de cette face des dents (6) de la courroie (3) fixée sur la face opposée, d'une manière telle à permettre aux dents (5,6) d'une des courroies (2,3) de s'appuyer sur les dents de l'autre courroie lors du déroulement ou de l'enroulement du rideau (1).

7. Dispositif suivant l'une quelconque des revendications 1 à 6, **caractérisé en ce que** les dents (5,6) présentent un plan de symétrie perpendiculaire au sens longitudinal des courroies (2,3).

8. Dispositif suivant l'une quelconque des revendications 1 à 7, **caractérisé en ce que** les dents (5,6) des courroies (2,3) s'étendent les unes après les autres dans la direction longitudinale des courroies.

9. Dispositif suivant l'une quelconque des revendications 1 à 8, **caractérisé en ce que** les courroies (2,3) s'étendent parallèlement par rapport aux bords latéraux du rideau (1).

10. Dispositif suivant l'une quelconque des revendications 1 à 9, **caractérisé en ce qu'**il comprend un tambour d'enroulement (7) qui peut tourner librement autour de son axe (20), et un tambour d'entraînement (16) dont l'axe (21) s'étend sensiblement parallèlement à l'axe (20) du tambour d'enroulement (7), le tambour d'entraînement (16) présentant des dents successives (17) suivant sa périphérie pouvant coopérer avec les dents (5,6) d'une des courroies (2,3) afm de dérouler le rideau (1) du tambour d'enroulement (7) pour le déplacer vers sa position de fermeture et afin de l'enrouler autour du tambour d'enroulement (7) lors de l'ouverture du rideau (1).

## Patentansprüche

1. Vorrichtung mit Vorhang, der zwischen einer Verschlussposition und einer Öffnungsposition auf- und abgewickelt werden kann, wobei dieser Vorhang (1) auf jeder seiner Oberflächen einen Riemen (2, 3) umfasst, wobei jeder Riemen (2, 3) entlang seiner Längsrichtung aufeinanderfolgende Zähne (5, 6) aufweist, wobei die Riemen (2, 3) einander gegenüberliegend angeordnet sind, so dass sie beim Aufwickeln des Vorhangs (1) ineinandergreifen können, **dadurch gekennzeichnet, dass** mindestens einer dieser Riemen (2, 3) Zähne (5, 6) aufweist, die mindestens eine Auskehlung (8, 9) aufweisen, in die mindestens ein vorspringender Teil (10, 11) der Zähne (5, 6) des anderen Riemens (2, 3) derart eingreifen kann, dass die zwei Riemen (2, 3) aneinander befestigt werden und es einem dieser Riemen (2, 3) ermöglicht wird, den anderen Riemen (2, 3) in Längsrichtung zu schieben.

2. Vorrichtung nach Anspruch 1, **dadurch**
**gekennzeichnet, dass** die vorspringenden Teile (10, 11) der Zähne (5, 6) in der Längsrichtung der Riemen (2, 3) über die Auskehlung (8, 9) überhängend angeordnet sind.

3. Vorrichtung nach einem der Ansprüche 1 und 2,
**dadurch gekennzeichnet, dass** die Riemen (2, 3) gezahnt sind und Zähne (5, 6) in Form von Sägezähnen aufweisen.

4. Vorrichtung nach einem der Ansprüche 1 und 2,
**dadurch gekennzeichnet, dass** die Riemen (2, 3) gezahnt sind und Zähne (5, 6) aufweisen, die durch Einschnitte (12) voneinander getrennt sind, wobei diese Zähne in der Längsrichtung der Riemen (2, 3) einen Querschnitt aufweisen, der ein trapezförmiges Aussehen aufweist, insbesondere das Aussehen eines Parallelogramms.

5. Vorrichtung nach einem der Ansprüche 1 und 2,
**dadurch gekennzeichnet, dass** diese zwei Riemen (2, 3) gezahnt sind und Zähne (5, 6) umfassen, die das Aussehen von Stollen aufweisen.

6. Vorrichtung nach einem der Ansprüche 1 bis 5,
**dadurch gekennzeichnet, dass** die Zähne (5, 6) eine Querfläche aufweisen, die in einem spitzen Winkel (α) in Bezug auf die Längsrichtung der Riemen (2, 3) und in Bezug auf die Ebene des Vorhangs (1) geneigt ist, wobei die Neigung dieser Fläche der Zähne (5) eines Riemens (2), der an einer der Oberflächen des Vorhangs (1) befestigt ist, der Neigung dieser Fläche der Zähne (6) des Riemens (3) entgegengesetzt ist, der an der gegenüberliegenden Oberfläche befestigt ist, so dass es den Zähnen (5, 6) von einem der Riemen (2, 3) ermöglicht wird, sich beim Abwickeln oder Aufwickeln des Vorhangs (1) auf den Zähnen des anderen Riemens abzustützen.

7. Vorrichtung nach einem der Ansprüche 1 bis 6,
**dadurch gekennzeichnet, dass** die Zähne (5, 6) eine Symmetrieebene aufweisen, die senkrecht zur Längsrichtung der Riemen (2, 3) ist.

8. Vorrichtung nach einem der Ansprüche 1 bis 7,
**dadurch gekennzeichnet, dass** sich die Zähne (5, 6) der Riemen (2, 3) nacheinander in der Längsrichtung der Riemen erstrecken.

9. Vorrichtung nach einem der Ansprüche 1 bis 8,
**dadurch gekennzeichnet, dass** sich die Riemen (2, 3) parallel zu den Seitenrändern des Vorhangs (1) erstrecken.

10. Vorrichtung nach einem der Ansprüche 1 bis 9,
**dadurch gekennzeichnet, dass** sie Folgendes umfasst: eine Aufwickeltrommel (7), die sich frei um ihre Achse (20) drehen kann, und eine Antriebstrommel (16), deren Achse (21) sich im Wesentlichen parallel zur Achse (20) der Aufwickeltrommel (7) erstreckt, wobei die Antriebstrommel (16) an ihrem Umfang aufeinanderfolgende Zähne (17) aufweist, die mit den Zähnen (5, 6) von einem der Riemen (2, 3) zusammenwirken können, um den Vorhang (1) von der Aufwickeltrommel (7) abzuwickeln, so dass er in seine Verschlussposition bewegt wird, und um ihn beim Öffnen des Vorhangs (1) um die Aufwickeltrommel (7) zu wickeln.

## Claims

1. Device with a curtain which can be rolled up and unrolled between a shut position and an open position, whereby this curtain (1) comprises a belt (2,3) on each of its faces, whereby each belt (2,3) has successive teeth (5,6) in the longitudinal direction, whereby these belts (2,3) are situated opposite one another in such a way that they can mesh when the curtain (1) is being rolled up, **characterised in that** at least one of these belts (2,3) comprises teeth (5,6) having at least one recess (8,9) in which at least one protruding part (10,11) of the teeth (5,6) of the other belt (2,3) can engage in such a way that the two belts (2,3) can mesh and such that one of these belts (2,3) can push the other belt (2,3) in their longitudinal directions.

2. Device according to claim 1, **characterised in that** the protruding parts (10,11) of the teeth (5,6) hang over the recesses (8,9) of the latter in the longitudinal direction of the belts (2, 3).

3. Device according to any one of claims 1 and 2, **characterised in that** the belts (2,3) are serrated and have teeth (5,6) in the shape of saw teeth.

4. Device according to any one of claims 1 and 2, **characterised in that** the belts (2,3) are serrated and have teeth (5,6), separated by notches (12), whereby these teeth have a section in the longitudinal direction of the belts (2,3) with a trapezoidal shape, in particular the shape of a parallelogram.

5. Device according to any one of claims 1 and 2, **characterised in that** these two belts (2,3) are serrated and have teeth (5,6) in the shape of clamps.

6. Device according to any one of claims 1 to 5, **characterised in that** the teeth (5,6) have a transversal face which is inclined at an acute angle (α) in relation to the longitudinal direction of the belts (2,3) and in relation to the plane of the curtain (1), whereby the inclination of this face of the teeth (5) of a belt (2) fixed to one of the faces of the curtain (1) is opposed to the inclination of the face of the teeth (6) of the belt (3) which is fixed to the opposite face, in such a way that the teeth (5, 6) of one of the belts (2, 3) can rest on the teeth of the other belt when the curtain (1) is being unrolled or rolled up.

7. Device according to any one of claims 1 to 6, **characterised in that** the teeth (5,6) have a symmetrical plane perpendicular to the longitudinal direction of the belts (2,3).

8. Device according to any one of claims 1 to 7, **characterised in that** the teeth (5,6) of the belts (2,3) extend one after the other in the longitudinal direction of the belts.

9. Device according to any one of claims 1 to 8, **characterised in that** the belts (2,3) extend parallel in relation to the lateral edges of the curtain (1).

10. Device according to any one of claims 1 to 9, **characterised in that** it comprises a rolling drum (7) which can turn freely round its axis (20), and a driving drum (16) whose axis (21) extends substantially parallel to the axis (20) of the rolling drum (7), whereby the driving drum (16) has successive teeth (17) along its perimeter which can work in conjunction with the teeth (5,6) of one of the belts (2,3) so as to unroll the curtain (1) of the rolling drum (7) so as to move it into its shut position and so as to roll it up on the rolling drum (7) when the curtain (1) is being opened.
